# EUROPÄISCHE PATENTSCHRIFT

(11) **EP 3 243 946 B1**
(45) Veröffentlichungstag und Bekanntmachung des Hinweises auf die Patenterteilung: **19.12.2018**
(21) Anmeldenummer: 16169398.1
(22) Anmeldetag: 12.05.2016
(51) Int. Cl.: D04B 35/02, D05B 85/00, D05C 11/02, D05C 15/20

(54) **TEXTILWERKZEUG, VERWENDEN DES TEXTILWERKZEUGS UND VERFAHREN ZU DESSEN HERSTELLUNG**
TEXTILE TOOL, USE OF THE TEXTILE TOOL AND METHOD FOR PRODUCING THE SAME
OUTIL TEXTILE, SON UTILISATION ET SON PROCEDE DE FABRICATION

(43) Veröffentlichungstag der Anmeldung: 15.11.2017
(73) Patentinhaber: Groz-Beckert KG, 72458 Albstadt (DE)
(72) Erfinder: Becker, Jörg, 72479 Straßberg (DE); Dr. Kopecki, Jochen, 72336 Balingen (DE)
(74) Vertreter: Rüger Abel

(56) Entgegenhaltungen:
- EP-A1- 0 844 469
- EP-A1- 2 280 106
- CN-Y- 2 740 634
- DE-A1- 10 126 118
- US-A- 5 546 770

## Beschreibung

Die Erfindung betrifft ein Textilwerkzeug mit einem Arbeitsabschnitt, indem das Textilwerkzeug eine Fadenaussparung zur Aufnahme eines Fadens aufweist, und mit einem Halteabschnitt zum Halten und/oder Bewegen des Textilwerkzeugs in einer Textilmaschine. Der Halteabschnitt kann beispielsweise zum Befestigen und/oder Bewegen des Textilwerkzeugs in einer Textilmaschine dienen. Die Erfindung betrifft auch die Verwendung des Textilwerkzeugs sowie ein Verfahren zu dessen Herstellung.

Als Textilwerkzeuge kommen beispielsweise Maschinennadeln, wie Maschinennähnadeln, Maschinenstricknadeln, Maschinentuftingnadeln usw. in Betracht. Solche Nadeln sind starken Beanspruchungen ausgesetzt. Beispielsweise unterliegt eine Maschinenstricknadel beim Stricken von technischen Textilien mit abrasiven Garnen einem hohen Verschleiß. Bei Nähnadeln und/oder Tuftingnadeln kann auch ein hoher Verschleiß durch festes oder abrasives Material entstehen, durch das die Nadel beim Textilherstellungsprozess gestochen wird.

DE 101 26 118 A1 beschreibt ein Verschleißteil mit einem Basis- oder Kernmaterial, das mit einer dünnen Verschleißschutzschicht versehen ist. Zwischen der Verschleißschutzschicht und dem Kernmaterial kann optional eine Vermittlerschicht vorhanden sein. Bei der Verschleißschutzschicht handelt es sich beispielsweise um eine DLC-Schicht. Auf die Verschleißschutzschicht kann außerdem eine Deckschicht aufgebracht werden. Das Verschleißteil kann auch ein fadenführendes Element sein.

EP 0 844 469 A1 beschreibt eine Nähnadel, die mit einer amorphen Kohlenwasserstoffschicht beschichtet werden kann. Auf die amorphe Kohlenwasserstoffschicht kann eine Goldschicht aufgebracht werden.

Die Nadel gemäß CN 2007 40 634 Y weist einen Schaftabschnitt und einen Nadelabschnitt auf. Die Nadel weist eine harte Chromschicht und eine titanbeschichtete Goldschicht auf dem Nadelabschnitt auf.

US 5 546 770 A offenbart eine Nadel mit einer Kohlenstoffschicht, deren Dicke an dem Schaft der Nadel in Richtung zu dem Haken der Nadel zunimmt.

Ausgehend hiervon kann es als Aufgabe der vorliegenden Erfindung angesehen werden, ein verbessertes verschleißoptimiertes Textilwerkzeug mit einer Fadenaussparung zur Aufnahme eines Fadens bereitzustellen.

Diese Aufgabe wird durch ein Textilwerkzeug mit den Merkmalen des Patentanspruches 1, ein Verwendungsverfahren mit den Merkmalen des Patentanspruches 14, sowie ein Herstellungsverfahren mit den Merkmalen des Patentanspruches 15 gelöst.

Das Textilwerkzeug gemäß der vorliegenden Erfindung hat einen Halteabschnitt zum Halten und/oder Bewegen des Textilwerkzeugs in einer Textilmaschine. Der Halteabschnitt beispielsweise auch zur Bewegung des Textilwerkzeugs beim Betreiben der Textilmaschine verwendet werden. Das Textilwerkzeug weist außerdem einen Arbeitsabschnitt mit einer Fadenaussparung auf. In die Fadenaussparung wird ein zu verarbeitender Faden eingelegt oder eingefädelt. Vorzugsweise ist die Fadenaussparung ringförmig geschlossen und weist auf entgegengesetzten Seiten jeweils eine Mündung oder Öffnung auf.

Bei einem erfindungsgemäßen Textilwerkzeug kann es sich beispielsweise um eine Maschinenstricknadel, eine Maschinennähnadel oder eine Maschinentuftingnadel handeln. Bei der Maschinenstricknadel kann die Fadenaussparung durch ein Durchgangsloch (beispielsweise bei einer Lochnadel) oder durch den mittels eines bewegbaren Elements (beispielsweise Zunge oder Schieber) verschließbaren Hakeninnenbereich gebildet sein. Bei einer Maschinennähnadel oder einer Maschinentuftingnadel ist die Fadenaussparung durch das betreffende Nadelöhr gebildet.

Das Textilwerkzeug hat einen Werkzeugkern aus einem Kernmaterial. Als Kernmaterial kann beispielsweise ein metallisches Material bzw. eine metallische Legierung verwendet werden. Bei einem Ausführungsbeispiel wird als Kernmaterial eine Stahllegierung verwendet.

Im Arbeitsabschnitt mit der Fadenaussparung wird eine Verschleißschutzschicht auf den Werkzeugkern aufgebracht. Die Verschleißschutzschicht besteht aus einem von dem Kernmaterial verschiedenen Material. Die Härte der Verschleißschutzschicht ist vorzugsweise größer als die des Kernmaterials. Die Verschleißschutzschicht deckt den Werkzeugkern im Arbeitsabschnitt bei einem noch unbenutzten Textilwerkzeug vollständig ab. Sie ist insbesondere in einem vorderen Endabschnitt zwischen einem vorderen Ende und der Fadenaussparung sowie im Bereich der Fadenaussparung des Arbeitsabschnitts vorhanden. Die Verschleißschutzschicht besteht aus einem vom Kernmaterial verschiedenen Material und kann beispielsweise durch eine Aluminiumoxidschicht, eine Kohlenstoffschicht, eine DLC-Schicht, eine carbidische Schicht, wie etwa eine Titankarbidschicht (TiC) oder eine nitridische Schicht, wie etwa eine Aluminiumtitannitridschicht (AlTiN) oder eine Titancarbonnitridschicht (TiCN) gebildet sein. Bei der DLC-Schicht kann es sich beispielsweise um eine wasserstoffhaltige amorphe Kohlenstoffschicht (a-C:H) handeln.

Auf der Verschleißschutzschicht befindet sich zumindest teilweise eine hellere Deckschicht. Die Deckschicht ist zumindest im Bereich der Fadenaussparung innerhalb des Arbeitsabschnitts des Textilwerkzeuges vorhanden. Die Deckschicht deckt das Innere der Fadenaussparung und den sich an den Rand der Fadenaussparung unmittelbar anschließenden Außenflächenbereich des Arbeitsabschnitts ab. Durch das Aufbringen einer helleren Deckschicht im Bereich der Fadenaussparung wird das Einlegen oder Einfädeln eines Fadens in die Fadenaussparung erleichtert. Häufig ist die Fadenaussparung, beispielsweise ein Nadelöhr, gegenüber der Stärke eines Fadens oder Garns verhältnismäßig klein, so dass das Einfädeln des Fadens schwierig ist. Durch das Beschichten der Verschleißschutzschicht mit einer Deckschicht in und an der Fadenaussparung wird das Einfädeln erleichtert. Die hellere Deckschicht erleichtert das optische Erkennen der Fadenaussparung bzw. deren Begrenzung.

Außerdem kann die Oberfläche von mit der Deckschicht versehenen Bereichen eine geringere Rauheit aufweisen als die Oberfläche der Verschleißschutzschicht, so dass das Einlegen oder Einfädeln eines Fadens in die Fadenaussparung vereinfacht ist.

Die Verschleißschutzschicht kann durch Abscheidung auf den Werkzeugkern aufgebracht werden, beispielsweise durch ein physikalisches oder chemisches Verfahren, wie ein PVD-Verfahren, ein CVD-Verfahren oder ein PACVD-Verfahren.

Auf die Verschleißschutzschicht wird die Deckschicht ebenfalls durch ein physikalisches oder chemisches Verfahren aufgebracht, beispielsweise durch ein Zerstäubungsverfahren ("Sputtern").

Vorzugsweise schließt sich der Arbeitsabschnitt des Textilwerkzeugs unmittelbar an ein vorderes Ende des Textilwerkzeugs an. Es ist vorteilhaft, wenn ein vorderer Endbereich des Arbeitsabschnitts im Anschluss an das vordere Ende des Textilwerkzeugs frei ist von der Deckschicht. Die Deckschicht kann beispielsweise nach dem Aufbringen auf die Verschleißschutzschicht im vorderen Endbereich wieder entfernt werden, beispielsweise durch ein mechanisches Verfahren, wie etwa Polieren. Dieser vordere Endbereich ist beispielsweise bei einer Maschinennähnadel oder Maschinentuftingnadel besonders hohem Verschleiß beim Durchstechen eines Textilmaterials ausgesetzt, so dass die Deckschicht durch das Textilmaterial abgerieben werden würde und Partikel der Deckschicht im Textilmaterial verbleiben würden, Das wird durch das Weglassen oder Entfernen der Deckschicht im vorderen Endbereich vermieden.

Der vordere Endbereich des Arbeitsabschnitts kann eine geringere Rauheit aufweisen als der übrige Bereich des Arbeitsabschnitts. Diese geringere Rauheit kann beispielsweise durch Polieren erreicht werden. Durch das Reduzieren der Rauheit des vorderen Endbereichs kann beispielsweise die Einstechkraft einer Maschinennadel (Nähnadel oder Tuftingnadel) reduziert werden. Durch das Reduzieren der Rauheit (beispielsweise Polieren) kann auch die nach dem Beschichten des Arbeitsabschnitts vorhandene Deckschicht entfernt werden.

Es ist außerdem von Vorteil, wenn die Schichtdicke der Verschleißschutzschicht in einer Längsrichtung variiert. Die Dicke der Verschleißschutzschicht kann beispielsweise im vorderen Endbereich größer sein als in einem in Längsrichtung dem vorderen Endbereich entgegengesetzten hinteren Bereich des Arbeitsabschnitts oder als im Halteabschnitt. Es ist auch bevorzugt, wenn zumindest ein Teil des Halteabschnitts frei ist von der Verschleißschutzschicht und der Deckschicht.

Die Schichtdicke der Verschleißschutzschicht und/oder der Deckschicht ist innerhalb der Fadenaussparung kleiner als außerhalb der Fadenaussparung. Dadurch verändert sich die Abmessung der Fadenaussparung durch das Beschichten weniger stark. Die Schichtdicke der Verschleißschutzschicht und/oder der Deckschicht innerhalb der Fadenaussparung kann ausreichend klein gewählt werden, so dass sich die Deckschicht und/oder die Verschleißschutzschicht im Bereich Fadenaussparung während des Betriebs des Textilwerkzeugs mechanisch abreibt. Dadurch kann der Verschleiß des Textilwerkzeugs optisch erkennbar gemacht werden. Zunächst wird beispielsweise beim Verwenden des Textilwerkzeuges die Deckschicht durch den die Fadenaussparung durchlaufenden Faden entfernt, so dass dadurch erkennbar ist, dass es sich um ein gebrauchtes Textilwerkzeug handelt. Dabei kann die Deckschicht schon nach kürzester Betriebsdauer innerhalb der Fadenaussparung entfernt sein. Bei fortgesetzter Verwendung wird auch die Verschleißschutzschicht entfernt, so dass der Werkzeugkern sichtbar wird. Der fortgeschrittene Verschleiß kann somit ebenfalls optisch erkannt werden.

Im Bereich des Fadenauges hat die Verschleißschutzschicht vorzugsweise eine Schichtdicke von 0,3 µm bis 0,8 µm und beispielsweise etwa 0,5 µm. Im Bereich der Fadenaussparung hat die Deckschicht vorzugsweise eine Schichtdicke von weniger als 0,1 µm und beispielsweise eine Schichtdicke von 0,02 µm bis 0,08 µm.

Bei einem bevorzugten Ausführungsbeispiel beträgt die Schichtdicke der Verschleißschutzschicht innerhalb des Arbeitsabschnitts und außerhalb der Fadenaussparung mindestens 1,0 µm und/oder maximal 5,0 µm.

Es ist bevorzugt, wenn die Schichtdicke der Verschleißschutzschicht innerhalb des vorderen Endabschnitts am größten ist.

Die Schichtdicke der Deckschicht beträgt innerhalb des Bereichs, in der sie im Arbeitsabschnitt des Textilwerkzeugs aufgebracht ist, mindestens 0,02 µm und/oder maximal 0,3 µm.

Bei der Deckschicht kann es sich um eine metallische Schicht handeln, beispielsweise um eine Chromschicht.

Vorteilhafte Ausführungen des Textilwerkzeugs und des Verfahrens ergeben sich aus den abhängigen Patentansprüchen, der Beschreibung und den Zeichnungen. Nachfolgend werden bevorzugte Ausführungsbeispiele der Erfindung anhand der beigefügten Zeichnungen im Einzelnen erläutert. Es zeigen:

Figur 1 ein Ausführungsbeispiel eines Textilwerkzeugs in einer perspektivischen Ansicht,

Figur 2 das Textilwerkzeug aus Figur 1 in einem Längsschnitt.

In den Zeichnungen ist ein Textilwerkzeug 10 veranschaulicht, das beim Ausführungsbeispiel als Maschinennähnadel 11 ausgeführt ist. Das Textilwerkzeug könnte auch durch eine Maschinenstricknadel oder eine Maschinentuftingnadel oder dergleichen gebildet sein.

Das Textilwerkzeug 10 erstreckt sich in einer Längsrichtung R entlang einer Längsachse L von einem vorderen Ende 12 zu einem hinteren Ende 13. Das vordere Ende 12 ist bei der Maschinennähnadel 11 durch die Nadelspitze 14 gebildet.

An das vordere Ende 12 schließt sich ein Arbeitsabschnitt 15 an. An das hintere Ende 13 schließt sich ein Halteabschnitt 16 an. Bei der Maschinennähnadel 11 dient der Halteabschnitt 16 zum Einspannen der Maschinennähnadel 11 in eine Halterung einer Nähmaschine. Bei anderen Textilwerkzeugen 10 kann der Halteabschnitt 16 zum Halten und/oder Bewegen des Textilwerkzeugs eingerichtet sein. Beim Ausführungsbeispiel ist zwischen dem Arbeitsabschnitt 15 und dem Halteabschnitt 16 ein Übergangsabschnitt 17 vorhanden, innerhalb dem sich der Durchmesser des Nadelkörpers zum Halteabschnitt 16 hin erweitert.

Im Arbeitsabschnitt 15 hat das Textilwerkzeug 10 eine Fadenaussparung 20, die bei der Maschinennähnadel 11 durch das Nadelöhr 21 gebildet ist. Die Fadenaussparung 20 durchsetzt das Textilwerkzeug 10 beim Ausführungsbeispiel in einer Durchgangsrichtung D radial zur Längsachse L vollständig. In einer Umfangsrichtung U um die Durchgangsrichtung D betrachtet ist die Fadenaussparung 20 und beispielsgemäß das Nadelöhr 21 vollständig geschlossen. Die Fadenaussparung 20 ist in Längsrichtung R parallel zur Längsachse L mit Abstand zum vorderen Ende 12 angeordnet.

An eine Mündung des Nadelöhrs 21 auf einer Vorderseite 22 der Maschinennähnadel 11 schließt sich eine Fadenrinne 23 an, die sich in Längsrichtung R erstreckt und mit Abstand zur Nadelspitze 14 und zur Mündung des Nadelöhrs 21 in die Außenfläche des Arbeitsabschnitts 15 übergeht. Die Fadenrinne 23 dient zur Aufnahme und Führung eines Abschnitts eines Fadens beim Nähen.

Das Textilwerkzeug 10 und beispielsgemäß die Maschinennähnadel 11 hat einen Werkzeugkern 30, der aus einem Kernmaterial besteht. Als Kernmaterial kann beispielsweise eine metallische Legierung, vorzugsweise eine Stahllegierung verwendet werden. Es hat sich gezeigt, dass für einige Anwendungen ein Textilwerkzeug 10 bestehend aus einem Kernmaterial nicht ausreichend gegen Verschleiß geschützt ist, beispielsweise wenn das Material, durch das eine Nadel gestochen wird, abrasive Fäden aufweist oder hohe Ein- bzw. Durchstechkräfte erfordert. Beim Ausführungsbeispiel ist der Werkzeugkern 30 daher im Arbeitsabschnitt mit einer Verschleißschutzschicht 31 versehen. Die Verschleißschutzschicht 31 überdeckt den Werkzeugkern 30 im Arbeitsabschnitt 15 vollständig. Beim Ausführungsbeispiel kann die Verschleißschutzschicht 31 zumindest teilweise auch im Übergangsabschnitt 17 oder auch noch im Endabschnitt 16 vorhanden sein.

Die Schichtdicke der Verschleißschutzschicht 31 ist in Längsrichtung R betrachtet an unterschiedlichen Stellen des Textilwerkzeugs 10 unterschiedlich groß, beispielsgemäß auch innerhalb des Arbeitsabschnitts 15. Innerhalb des Übergangsabschnitts 17 oder des Endabschnitts 16 reduziert sich die Schichtdicke der Verschleißschutzschicht 31 beim Ausführungsbeispiel in Längsrichtung R zum hinteren Ende 13 hin kontinuierlich zu Null.

Als Verschleißschutzschicht kann beispielsweise eine kohlenstoffhaltige Schicht, wie etwa eine DLC-Schicht verwendet werden. Die DLC-Schicht kann als wasserstoffhaltige amorphe Kohlenstoffschicht (a-C:H) ausgeführt sein. Auch andere Verschleißschutzschichten 31, wie etwa carbidische oder nitridische Schichten können verwendet werden. Beispielsweise kann die Verschleißschutzschicht 31 eine Titancarbidschicht, eine Aluminiumtitannitridschicht, eine Titancarbonnitridschicht oder alternativ auch eine Aluminiumoxidschicht oder dergleichen sein. Die Verschleißschutzschicht kann in einem physikalischen oder chemischen Verfahren, wie etwa einem PVD-Verfahren, einem CVD-Verfahren oder einem PACVD-Verfahren aufgebracht werden. Die Verschleißschutzschicht 31 ist beispielsgemäß elektrisch isolierend.

Die Schichtdicke der Verschleißschutzschicht 31 wird rechtwinklig zur Oberfläche des Werkzeugkerns 30 gemessen. In einem vorderen Endbereich 15a des Arbeitsabschnitts 15, der sich unmittelbar an das vordere Ende 12 anschließt, hat die Verschleißschutzschicht 31 eine erste Schichtdicke d1. Im Bereich zwischen der Fadenaussparung 20 und dem Übergangsabschnitt 17 bzw. dem Halteabschnitt 16 hat die Verschleißschutzschicht 31 eine zweite Schichtdicke d2. Innerhalb der Fadenaussparung 20 bzw. des Nadelöhrs 21 hat die Verschleißschutzschicht 31 eine dritte Schichtdicke d3. Die erste Schichtdicke d1 ist größer als die zweite Schichtdicke d2 und als die dritte Schichtdicke d3. Die dritte Schichtdicke d3 ist kleiner als die erste Schichtdicke d1 und als die zweite Schichtdicke d2. Innerhalb der Fadenaussparung 20 hat die Verschleißschutzschicht 31 die geringste im Arbeitsabschnitt 15 auftretende Schichtdicke.

Beim Ausführungsbeispiel beträgt die zweite Schichtdicke d2 etwa 1,0 µm. Die erste Schichtdicke d1 beträgt ungefähr 3,0 µm. Die dritte Schichtdicke d3 beträgt ungefähr 0,5 µm.

Die Verschleißschutzschicht 31 wird zumindest im Bereich der Fadenaussparung 20 innerhalb des Arbeitsabschnitts 15 mit einer Deckschicht 32 abgedeckt. Die Deckschicht 32 hat eine hellere Farbe als die Verschleißschutzschicht 31. Die Deckschicht 32 deckt die Verschleißschutzschicht 31 innerhalb der Fadenaussparung 20 sowie zumindest in einem Bereich angrenzend an die Fadenaussparung 20 ab. Die Deckschicht 32 kann die Verschleißschutzschicht 31 im Arbeitsabschnitt 15 außerhalb des vorderen Endbereichs 15a vollständig abdecken. Es ist auch möglich, dass die Deckschicht 32 die Verschleißschutzschicht 31 außerhalb des Arbeitsabschnitts 15, beispielsweise im Übergangsabschnitt 17 und/oder im Halteabschnitt 16 zumindest teilweise abdeckt.

Als Deckschicht 32 kann beispielsweise eine metallische Schicht, wie etwa eine Chromschicht aufgebracht werden. Das Aufbringen der Deckschicht 32 erfolgt beispielsweise durch ein Zerstäubungsverfahren ("Sputtern").

Im vorderen Endbereich 15a unmittelbar im Anschluss an das vordere Ende 12 ist die Verschleißschutzschicht 31 frei von der Deckschicht 32. Die Deckschicht 32 ist zwischen der Fadenaussparung 20 und dem vorderen Ende 12 lediglich außerhalb des vorderen Endbereichs 15a vorhanden. Der vordere Endbereich 15a endet bei der Maschinennähnadel 11 in etwa an der Stelle zwischen dem Nadelöhr 21 und der Nadelspitze 14, an dem die Maschinennähnadel 11 rechtwinklig zur Längsachse L ihre größte Abmessung erreicht hat. Beim Ausführungsbeispiel erstreckt sich der vordere Endbereich 15a zwischen der Nadelspitze 14 und einer Radialebene durch die Längsachse L, die an der Stelle angeordnet ist, an der die Fadenrinne 23 in die Außenfläche des Arbeitsabschnitts 15 der Maschinennähnadel 11 übergeht.

Wie vorstehend erläutert, ändert sich die Schichtdicke der Verschleißschutzschicht 31 in Längsrichtung R. Auch die Schichtdicke der Deckschicht 32 variiert in Längsrichtung R. Innerhalb der Fadenaussparung 20 und im Bereich um die Fadenaussparung 20 herum hat die Deckschicht 32 eine Mindestschichtdicke, die größer ist als die Rauheit der Verschleißschutzschicht 31. Die Mindestschichtdicke der Deckschicht 32 beträgt beispielsgemäß 0,02 µm. Innerhalb der Fadenaussparung 20 hat die Deckschicht 32 eine Schichtdicke von etwa 0,1 µm. Im Arbeitsabschnitt 15 außerhalb der Fadenaussparung 20 ist die Schichtdicke der Deckschicht 32 größer und beträgt etwa 0,3 µm. Im vorderen Endbereich 15a ist keine Deckschicht 32 vorhanden.

Das Textilwerkzeug 10 und beispielsgemäß die Maschinennähnadel 11 kann wie folgt hergestellt werden:

Zunächst wird der Werkzeugkern 30 aus dem Kernmaterial hergestellt. Anschließend wird das Textilwerkzeug 10 mit dem Halteabschnitt 16 in eine Halterung angeordnet und in einem physikalischen oder chemischen Beschichtungsverfahren mit der Verschleißschutzschicht 31 beschichtet. Anschließend wird das Textilwerkzeug 10 mit der Deckschicht 32 beschichtet, die auf die Verschleißschutzschicht 31 aufgebracht wird.

Im Anschluss wird die Rauheit der Oberfläche im vorderen Endbereich 15a durch ein Polierverfahren oder ein anderes geeignetes Verfahren reduziert. Dadurch kann bei der Maschinennähnadel 11 die Einstechkraft in ein Textil verringert werden. Zur bzw. bei der Verringerung der Rauheit im vorderen Endbereich 15a wird beispielsgemäß die Deckschicht 32 wieder entfernt. Im vorderen Endbereich 15a des Arbeitsabschnitts 15 ist daher die gegenüber der Deckschicht 32 dunklere Verschleißschutzschicht sichtbar.

Die Schichtdicke der Verschleißschutzschicht 31 und der Deckschicht 32 sind innerhalb der Fadenaussparung 20 derart gering, dass sie beim Verwenden des Textilwerkzeugs 10 durch den durch die Fadenaussparung 20 hindurchlaufenden Faden entfernt werden. Zunächst wird dabei die Deckschicht 32 durch die mechanische Reibung entfernt. Dies geschieht bereits nach kurzer Benutzungsdauer. Daher kann bei fehlender Deckschicht 32 innerhalb der Fadenaussparung 20 sofort erkannt werden, dass das Textilwerkzeug 10 bereits benutzt wurde. Bei fortgesetzter Benutzungsdauer wird auch die innerhalb der Fadenaussparung 20 sehr dünne Verschleißschutzschicht 31 mechanisch durch Reibung mit dem Faden entfernt. Ist innerhalb der Fadenaussparung 20 auch keine Verschleißschutzschicht 31 mehr vorhanden, kann dadurch erkannt werden, dass das Textilwerkzeug 10 bereits längere Zeit verwendet wurde. Somit lassen sich neue, unbenutzte Textilwerkzeuge (Deckschicht 32 innerhalb der Fadenaussparung 20 vorhanden) von Textilwerkzeugen 10 mit kurzer Einsatzdauer (Deckschicht 32 in der Fadenaussparung 20 entfernt, Verschleißschutzschicht 31 in der Fadenaussparung 20 vorhanden) und von bereits länger in Gebrauch befindlichen Textilwerkzeugen 10 (weder Deckschicht 32, noch Verschleißschutzschicht 31 innerhalb der Fadenaussparung 20 vorhanden) optisch unterscheiden.

Die Erfindung betrifft ein Textilwerkzeug 10, beispielsweise eine Maschinennähnadel 11 mit einem Arbeitsabschnitt 15 und einem Halteabschnitt 16. Im Arbeitsabschnitt 15 weist das Textilwerkzeug 10 eine Fadenaussparung 20 zur Aufnahme eines Fadens auf. Das Textilwerkzeug 10 hat einen Werkzeugkern 30 aus einem Kernmaterial. Im Arbeitsabschnitt 15 ist das Textilwerkzeug 10 mit einer Verschleißschutzschicht 31 beschichtet, die sich vom Kernmaterial des Werkzeugkerns 30 unterscheidet. Die Verschleißschutzschicht 31 ist im Bereich der Fadenaussparung 20 mit einer gegenüber der Verschleißschutzschicht 31 helleren Deckschicht 32 versehen. Die Deckschicht 32 ist innerhalb der Fadenaussparung 20 und angrenzend an die Fadenaussparung 20 vorhanden. Vorzugsweise bleibt ein vorderer Endbereich 15a, der sich an ein vorderes Ende 12 des Textilwerkzeugs 10 anschließt, frei von der Deckschicht 32.

### Bezugszeichenliste:

- 10: Textilwerkzeug
- 11: Maschinennähnadel
- 12: vorderes Ende
- 13: hinteres Ende
- 14: Nadelspitze
- 15: Arbeitsabschnitt
- 15a: vorderer Endbereich
- 16: Halteabschnitt
- 17: Übergangsabschnitt

- 20: Fadenaussparung
- 21: Nadelöhr
- 22: Vorderseite
- 23: Fadenrinne

- 30: Werkzeugkern
- 31: Verschleißschutzschicht
- 32: Deckschicht

- D: Durchgangsrichtung
- d1: erste Schichtdicke
- d2: zweite Schichtdicke
- d3: dritte Schichtdicke
- L: Längsachse
- R: Längsrichtung
- U: Umfangsrichtung

## Patentansprüche

1. Unbenutztes Textilwerkzeug (10), das einen Arbeitsabschnitt (15) mit einer Fadenaussparung (20) zur Aufnahme eines Fadens und einen Halteabschnitt (16) zum Halten und/oder Bewegen in einer Textilmaschine aufweist,
mit einem Werkzeugkern (30), der aus einem Kernmaterial besteht,
mit einer im Arbeitsabschnitt (15) des Textilwerkzeugs (10) auf den Werkzeugkern (30) aufgebrachten Verschleißschutzschicht (31),
und mit einer gegenüber der Verschleißschutzschicht (31) helleren Deckschicht (32), die zumindest im Bereich der Fadenaussparung (20) auf der Verschleißschutzschicht (31) vorhanden ist
**dadurch gekennzeichnet, dass** die Schichtdicke (d3) der Verschleißschutzschicht (31) und/oder die Schichtdicke der Deckschicht (32) innerhalb der Fadenaussparung (20) kleiner ist als außerhalb der Fadenaussparung (20) .

2. Textilwerkzeug nach Anspruch 1,
**dadurch gekennzeichnet, dass** sich der Arbeitsabschnitt (15) an ein vorderes Ende (12) des Textilwerkzeugs (10) anschließt.

3. Textilwerkzeug nach Anspruch 2,
**dadurch gekennzeichnet, dass** ein vorderer Endbereich (15a) des Arbeitsabschnitts (15) frei ist von der Deckschicht (32).

4. Textilwerkzeug nach Anspruch 3,
**dadurch gekennzeichnet, dass** der vordere Endbereich (15a) des Arbeitsabschnitts (15) eine geringere Rauheit aufweist als der übrige Bereich des Arbeitsabschnitts (15).

5. Textilwerkzeug nach einem der vorhergehenden Ansprüche,
**dadurch gekennzeichnet, dass** die Schichtdicke (d1, d2, d3) der Verschleißschutzschicht (31) in einer Längsrichtung (R) des Textilwerkzeugs (10) variiert.

6. Textilwerkzeug nach Anspruch 5,
**dadurch gekennzeichnet, dass** die Schichtdicke (d1) der Verschleißschutzschicht (31) an einem vorderen Endbereich (15a) des Arbeitsabschnitts (15) größer ist als außerhalb des vorderen Endbereichs (15a).

7. Textilwerkzeug nach einem der vorhergehenden Ansprüche,
**dadurch gekennzeichnet, dass** zumindest ein Teil des Halteabschnitts (16) frei ist von der Verschleißschutzschicht (31) und der Deckschicht (32).

8. Textilwerkzeug nach einem der vorhergehenden Ansprüche,
**dadurch gekennzeichnet, dass** die Schichtdicke (d2) der Verschleißschutzschicht (31) innerhalb des Arbeitsabschnitt (15) und außerhalb der Fadenaussparung (20) mindestens 1,0 µm beträgt.

9. Textilwerkzeug nach einem der vorhergehenden Ansprüche,
**dadurch gekennzeichnet, dass** die Schichtdicke (d1, d2, d3) der Verschleißschutzschicht (31) innerhalb des Arbeitsabschnitt (15) maximal 5,0 µm beträgt.

10. Textilwerkzeug nach einem der vorhergehenden Ansprüche,
**dadurch gekennzeichnet, dass** die Schichtdicke der Deckschicht (32) im Bereich der Fadenaussparung (20) mindestens 0,02 µm beträgt.

11. Textilwerkzeug nach einem der vorhergehenden Ansprüche,
**dadurch gekennzeichnet, dass** die Schichtdicke der Deckschicht (32) maximal 0,3 µm beträgt.

12. Textilwerkzeug nach einem der vorhergehenden Ansprüche,
**dadurch gekennzeichnet, dass** die Verschleißschutzschicht (31) eine DLC-Schicht oder eine carbidische Schicht oder eine nitridische Schicht ist.

13. Textilwerkzeug nach einem der vorhergehenden Ansprüche,
**dadurch gekennzeichnet, dass** die Deckschicht (32) eine metallische Schicht ist.

14. Verwenden eines Textilwerkzeugs nach einem der vorhergehenden Ansprüche mit folgenden Schritten:
- Anordnen des Textilwerkzeugs (10) in einer Textilmaschine,
- Einlegen oder Einfädeln eines Fadens in die Fadenaussparung (20),
- Betreiben der Textilmaschine wobei die Deckschicht (32) innerhalb der Fadenaussparung (20) mechanisch entfernt wird.

15. Verfahren zur Herstellung eines Textilwerkzeugs (10) mit einem Arbeitsabschnitt (15), der eine Fadenaussparung (20) zur Aufnahme eines Fadens und einen Halteabschnitt (16) zum Halten und/oder Bewegen des Textilwerkzeugs (10) in einer Textilmaschine aufweist, mit folgenden Schritten:
- Herstellen eines Werkzeugkerns (30) aus einem Kernmaterial mit einer Fadenaussparung (20) im Arbeitsabschnitt (15),
- Aufbringen einer Verschleißschutzschicht (31) auf den Werkzeugkern (30) im Arbeitsabschnitt (15) des Textilwerkzeugs (10)
- Aufbringen einer gegenüber der Verschleißschutzschicht (31) helleren Deckschicht (32) auf die Verschleißschutzschicht (31) zumindest im Bereich der Fadenaussparung (20),
**dadurch gekennzeichnet, dass** die Schichtdicke (d3) der Verschleißschutzschicht (31) und/oder die Schichtdicke der Deckschicht (32) innerhalb der Fadenaussparung (20) kleiner ist als außerhalb der Fadenaussparung (20) .

16. Verfahren nach Anspruch 15,
**dadurch gekennzeichnet, dass** die Deckschicht (32) in einem vorderen Endbereich (15a) des Arbeitsabschnitts (15) wieder entfernt wird.

## Claims

1. Unused textile tool (10) which has a working portion (15) with a thread cutout (20) for receiving a thread, and a holding portion (16) for holding and/or moving in a textile machine,
with a tool core (30) consisting of a core material,
with a wear protection coating (31) applied to the tool core (30) in the working portion (15) of the textile tool (10),
and with a cover coating (32) which is brighter than the wear protection coating (31) and is present on the wear protection coating (31) at least in the region of the thread cutout (20),
**characterised in that** the layer thickness (d3) of the wear protection coating (31) and/or the layer thickness of the cover coating (32) is smaller inside the thread cutout (20) than outside the thread cutout (20).

2. Textile tool according to claim 1, **characterised in that** the working portion (15) adjoins a front end (12) of the textile tool (10).

3. Textile tool according to claim 2, **characterised in that** a front end region (15a) of the working portion (15) is free from the cover coating (32).

4. Textile tool according to claim 3, **characterised in that** the front end region (15a) of the working portion (15) has a lower roughness than the other region of the working portion (15).

5. Textile tool according to any of the preceding claims, **characterised in that** the layer thickness (d1, d2, d3) of the wear protection coating (31) varies in a longitudinal direction (R) of the textile tool (10).

6. Textile tool according to claim 5, **characterised in that** the layer thickness (d1) of the wear protection coating (31) is greater at a front end region (15a) of the working portion (15) than outside the front end region (15a).

7. Textile tool according to any of the preceding claims, **characterised in that** at least part of the holding portion (16) is free from the wear protection coating (31) and the cover coating (32).

8. Textile tool according to any of the preceding claims, **characterised in that** the layer thickness (d2) of the wear protection coating (31) inside the working portion (15) and outside the thread cutout (20) is at least 1.0 µm.

9. Textile tool according to any of the preceding claims, **characterised in that** the layer thickness (d1, d2, d3) of the wear protection coating (31) inside the working portion (15) is most 5.0 µm.

10. Textile tool according to any of the preceding claims, **characterised in that** the layer thickness of the cover coating (32) in the region of the thread cutout (20) is at least 0.02 µm.

11. Textile tool according to any of the preceding claims, **characterised in that** the layer thickness of the cover coating (32) is at most 0.3 µm.

12. Textile tool according to any of the preceding claims, **characterised in that** the wear protection coating (31) is a DLC coating or a carbide coating or a nitride coating.

13. Textile tool according to any of the preceding claims, **characterised in that** the cover coating (32) is a metallic coating.

14. Use of a textile tool according to any of the preceding claims, with the following steps:
- arrangement of the textile tool (10) in a textile machine,
- insertion or threading of a thread into the thread cutout (20),
- operation of the textile machine, wherein the cover coating (32) is mechanically removed inside the thread cutout (20).

15. Method for producing a textile tool (10) with a working portion (15) with a thread cutout (20) for receiving a thread, and a holding portion (16) for holding and/or moving the textile tool (10) in a textile machine, with the following steps:
- production of the tool core (30) from a core material with a thread cutout (20) in the working portion (15),
- application of a wear protection coating (31) onto the tool core (30) in the working portion (15) of the textile tool (10),
- application of a cover coating (32) which is brighter than the wear protection coating (31) onto the wear protection coating (31) at least in the region of the thread cutout (20),
**characterised in that** the layer thickness (d3) of the wear protection coating (31) and/or the layer thickness of the cover coating (32) is smaller inside the thread cutout (20) than outside the thread cutout (20).

16. Method according to claim 15, **characterised in that** the cover coating (32) is removed again in a front end region (15a) of the working portion (15).

## Revendications

1. Outil pour l'industrie textile (10) non utilisé qui présente une section de travail (15) qui comporte un évidement pour fil (20) destiné à recevoir un fil et une section de maintien (16) destiné à effectuer le maintien et/ou le déplacement de l'outil pour l'industrie textile dans une machine textile,
comportant un noyau d'outil (30) qui est constitué d'un matériau de noyau,
comportant une couche de protection contre l'usure (31) mise en place dans la section de travail (15) de l'outil pour l'industrie textile (10), sur le noyau d'outil (30),
et comportant une couche de couverture (32) plus claire comparée à la couche de protection contre l'usure (31), qui est présente au moins dans la zone de l'évidement pour fil (20), sur la couche de protection contre l'usure (31),
**caractérisé en ce que** l'épaisseur de couche (d3) de la couche de protection contre l'usure (31) et/ou l'épaisseur de couche de la couche de couverture (32) est plus faible à l'intérieur de l'évidement pour fil (20) qu'à l'extérieur de l'évidement pour fil (20).

2. Outil pour l'industrie textile selon la revendication 1
**caractérisé en ce que** la section de travail (15) se raccorde à une extrémité avant (12) de l'outil pour l'industrie textile (10).

3. Outil pur l'industrie textile selon la revendication 2,
**caractérisé en ce qu'**une zone d'extrémité avant (15a) de la section de travail (15) est exempte de couche de la couverture (32).

4. Outil pour l'industrie textile selon la revendication 3,
**caractérisé en ce que** la zone d'extrémité avant (15a) de la section de travail (15) présente une rugosité plus faible que le reste de la zone de la section de travail (15).

5. Outil pour l'industrie textile selon l'une des revendications qui précèdent, **caractérisé en ce que** l'épaisseur de couche (d1, d2, d3) de la couche de protection contre l'usure (31) varie dans la direction longitudinale (R) de l'outil pour l'industrie textile (10).

6. Outil pour l'industrie textile selon la revendication 5,
**caractérisé en ce que** l'épaisseur de couche (d1) de la couche de protection contre l'usure (31) est plus important au niveau d'une zone d'extrémité avant (15a) de la section de travail (15) qu'à d'extérieur de la zone d'extrémité avant (15a).

7. Outil pour l'industrie textile selon l'une des revendications qui précèdent, **caractérisé en ce qu'**au moins une partie de la section de maintien (16) est exempte de la couche de protection contre l'usure (31) et de la couche de couverture (32).

8. Outil pour l'industrie textile selon l'une des revendications qui précèdent, **caractérisé en ce que** l'épaisseur de couche (d2) de la couche de protection contre l'usure (31) est d'au moins 1,0 micromètre à l'intérieur de la section de travail (15) et à l'extérieur de l'évidement pour fil (20).

9. Outil pour l'industrie textile selon l'une des revendications qui précèdent, **caractérisé en ce que** l'épaisseur de couche (d1, d2, d3) de la couche de protection contre l'usure (31) à l'intérieur de la section de travail (15) est au maximum de 5,0 micromètres.

10. Outil pour l'industrie textile selon l'une des revendications qui précèdent, **caractérisé en ce que** l'épaisseur de couche de la couche de couverture (32) dans la zone de l'évidement pour fil (20) est au moins de 0,02 micromètre.

11. Outil pour l'industrie textile selon l'une des revendications qui précèdent, **caractérisé en ce que** l'épaisseur de couche de la couche de couverture (32) est au maximum de 0,3 micromètre.

12. Outil pour l'industrie textile selon l'une des revendications qui précèdent, **caractérisé en ce que** la couche de protection contre l'usure (31) est une couche du type DLC ou une couche du type carbure, ou une couche du type nitrure.

13. Outil pur l'industrie textile selon l'une des revendications qui précèdent, **caractérisé en ce que** la couche de couverture (32) est une couche métallique.

14. Utilisation d'un outil pour l'industrie textile selon l'une des revendications qui précèdent, comportant les opérations suivantes :
- mise en place de l'outil pour l'industrie textile (10) dans ne machine textile,
- Dépôt ou enfilage d'un fil dans l'évidement pour fil (20).
- Mise en marche de la machine textile, la couche de couverture (32) présente à l'intérieur de l'évidement pour fil (20) étant éliminée mécaniquement.

15. Procédé de fabrication d'un outil pour l'industrie textile (10) comportant ne section de travail (15) qui présente un évidement pour fil (20), destiné à recevoir un fil, et une section de maintien (16) destinée à effectuer le maintien et/ou le déplacement de l'outil pour l'industrie textile (10) dans une machine textile, comportant les étapes suivantes :
- fabrication d'un noyau d'outil (30), à partir d'un matériau de noyau, comportant un évidement pour fil (20) dans la section de travail (15),
- application d'une couche de protection contre l'usure (31) sur le noyau d'outil (30) dans la section de travail (15) de l'outil pour l'industrie textile (10),
- application d'une couche de couverture (32) plus claire comparée à la couche de protection contre l'usure (31) sur la couche de protection contre l'usure (31) au moins dans la zone de l'évidement pour fil (20),
**caractérisé en ce que** l'épaisseur de couche (d3) de la couche de protection contre l'usure (31) et/ou l'épaisseur de couche de la couche de couverture (32) est plus faible à l'intérieur de l'évidement pur fil (20) qu'à l'extérieur de l'évidement pour fil (20).

16. Procédé selon la revendication 15,
**caractérisé en ce que** la couche de couverture (32) est à nouveau éliminée dans la zone d'extrémité avant (15a) de la section de travail (15).
